# FASCICULE DE BREVET EUROPEEN

(11) **EP 0 038 751 B1**
(45) Date de publication et mention de la délivrance du brevet: **15.02.1984**
(21) Numéro de dépôt: 81400610.2
(22) Date de dépôt: 16.04.1981
(51) Int. Cl.: F41D 11/10

(54) **Compteur de coups pour armes à feu automatiques**
Schusszähler für automatische Feuerwaffen
Fired shots counting device for automatic firearms

(30) Priorité: 21.04.1980 FR 8008850
(43) Date de publication de la demande: 28.10.1981
(73) Titulaire: ETAT-FRANCAIS représenté par le DELEGUE GENERAL POUR L'ARMEMENT, F-75997 Paris Armées (FR)
(72) Inventeur: Coubes, Allain André Georges, F-42000 Saint-Etienne (FR); Pons, René Edouard Marie, F-42100 Saint-Etienne (FR)

## Description

Le secteur technique de la présente invention est celui des compteurs de coups, ou limiteurs de rafales, pour armes à feu automatiques, notamment portatives, du type à percuteur actionné par marteau.

On connaît des systèmes mécaniques de comptage de coups, comme par exemple celui décrit dans FR-A No 2146710, qui sont pour la plupart fondés sur le principe de comptage à partir de l'avance dent par dent d'une pièce crantée comme une roue à rochet, un pignon ou une crémaillère, etc., jusqu'au nombre choisi pour la rafale. La fin de cette avance déclenche, par un système approprié, l'arrêt de la rafale.

L'avance de la pièce crantée est commandée par. un cliquet d'avance, lequel est entraîné par une des pièces mises en mouvement par le recul de l'ensemble mobile. Un cliquet de retenue maintient en place la pièce crantée pendant que le cliquet d'avance revient s'engager dans un cran suivant après le départ d'un des coups de la rafale.

En fin de rafale, un ressort tend à faire revenir la pièce crantée dans sa position initiale. Ce ressort agit lors de l'effacement des cliquets par un décliqueteur, commandé par le lâcher de la détente. Le système se trouve alors dans l'état de reprendre un nouveau cycle de comptage.

Les cliquets d'avance et de retenue sont constamment maintenus au contact de la pièce crantée par des ressorts respectifs dont la force doit être limitée. Ces ressorts sont déterminés de façon précise pour qu'ils ne s'opposent pas trop énergiquement à celui, antagoniste, qui commande à la fois le retour de la détente et l'effacement des cliquets. Ils doivent maintenir en place les cliquets à l'encontre des efforts inertiels induits par le tir.

On constate que les cliquets se désolidarisent trop souvent de la pièce crantée de comptage sous l'influence de chocs perturbateurs ou de sollicitations inertielles brutales, tels que le départ du coup, et occasionnent par là un comptage anarchique, voire pas de comptage du tout.

L'invention se propose de pallier l'inconvénient précité de décrochement intempestif du cliquet d'avance pendant la durée précise du choc perturbateur et d'augmenter ainsi la fiabilité de comptage d'un système tel que décrit plus haut, en améliorant la stabilité de la trajectoire du cliquet d'avance dans la commande d'engrènement.

A cette fin, l'invention a pour objet un dispositif compteur de coups pour armes à feu automatiques, notamment portatives, dispositif du type comprenant une pièce crantée, par exemple une roue à rochet, dont l'avance d'une dent est obtenue par un cliquet d'avance entraîné, à l'encontre d'un moyen de rappel, par une pièce mise en mouvement par le recul de l'ensemble mobile, caractérisé en ce qu'il comporte des moyens aptes à exercer une force complétant la force d'appui du cliquet d'avance contre une dent de la pièce crantée lors de l'engrènement, afin de parfaire le maintien du cliquet pendant la phase d'attaque de cette dent.

Dans un mode préféré de réalisation, les moyens pour parfaire le maintien du cliquet contre la dent sont constitués par un ressort additionnel solidaire de la boîte de détente, coopérant avec une face d'appui ménagée sur le cliquet. Cette face d'appui du ressort résulte de l'adaptation du profil du cliquet d'avance et, de préférence, est plane.

Dans un autre mode de réalisation du dispositif selon l'invention, dans lequel l'entraînement du cliquet d'avance coopère avec l'action d'un ressort à torsion prenant appui sur la face postérieure de la boîte de détente, les moyens précités sont constitués par une branche additionnelle du ressort prenant appui, lors de la phase d'attaque de la dent par le cliquet, sur une butée solidaire de la face inférieure de la boîte de détente.

Ainsi, le décrochement intempestif du cliquet d'avance est évité d'une part par l'adjonction d'une force complémentaire à celle du moyen de rappel servant au maintien du contact entre le cliquet d'avance et la pièce crantée, et d'autre part par l'action de cette force complémentaire sur le cliquet, qui, limitée à la phase strictement utile à l'avance de la pièce crantée, est telle qu'elle ne perturbe pas l'action de commande du décliqueteur.

Cette fiabilité améliorée du comptage de coups est un facteur psychologique important vis-à-vis de la crainte de l'utilisateur de tirer une rafale longue alors qu'il a programmé une rafale courte. C'est par ailleurs un facteur de sécurité.

On notera de plus que l'adjonction selon l'invention de moyens pour exercer une force complémentaire sur le cliquet d'avance pendant la phase d'attaque de la dent se fait en rapportant un dispositif mécanique simple, facilement adaptable aux dispositifs compteurs de coups existants, sous réserve qu'ils présentent bien sûr un cliquet d'avance coopérant avec une pièce crantée.

D'autres avantages apparaîtront à la lecture de la description ci-après d'un exemple détaillé de réalisation donné à titre non limitatif, en référence au dessin annexé sur lequel :
la fig. 1 est une coupe d'un dispositif compteur de coups selon l'invention, montrant le cliquet d'avance lors de sa phase d'attaque d'une roue à rochet;
la fig. 2 représente la coupe du même dispositif lors de la phase d'entraînement de la roue à rochet, et
la fig. 3 représente en coupe un autre mode de réalisation des moyens pour exercer une force complémentaire d'appui du cliquet d'avance sur une dent de la roue à rochet.

De façon connue, le dispositif représenté sur les fig.1 et 2 comporte un limiteur de rafale qui permet de tirer un nombre limité de coups. Ce compteur de coups comporte une roue à rochet 1 montée sur un moyeu 2 en rotation sur un axe 3 prenant appui sur les parois latérales de la boîte de détente 4. La roue à rochet est maintenue en position de repos par un moyen de rappel non représenté prenant appui sur la boîte de détente, et tendant à la faire tourner dans le sens horaire et à la maintenir en prise avec le cliquet d'avance 5.

Le cliquet d'avance est constitué par une pièce 5 située en dessous de la roue à rochet et articulée sur un levier 6 qui, par son extrémité, coopère en appui avec une tige 7 transmettant les mouvements d'armement du marteau de percuteur (non représenté), de façon que, à chaque armement du marteau, cette tige vienne en prise avec le levier 6, afin que le cliquet 5 se trouve en prise avec la roue à rochet 1 pour la faire tourner d'une dent dans le sens antihoraire, avec l'action conjuguée du ressort d'appui 8.

Lors du retour du cliquet d'avance 5 sous l'action du ressort de rappel de torsion, lequel prend appui sur la paroi postérieure de la boîte de détente, la roue à rochet est maintenue en place par un cliquet de retenue 10 dont le maintien est facilité sur cette roue par un ressort. De façon connue, l'action des cliquets 5 et 10 peut être neutralisée à l'aide d'un décliqueteur 11 par l'intermédiaire des saillies 12 à partir de la manoeuvre de la détente (non représentée).

Selon l'invention et comme montré sur les fig. 1 et 2, on améliore la stabilité de la trajectoire d'engrènement du cliquet d'avance 5 sur la roue à rochet 1 par l'adjonction d'un ressort additionnel 13, fixé sur la paroi inférieure 14 de la boîte de détente. Ce ressort est par exemple à torsion. Il coopère avec un profil adapté du cliquet d'avance de manière à n'agir sur ce cliquet que sur une plage 15 de celui-ci, en complément de l'action du ressort d'appui 8, notamment lorsque les pièces occupent les positions montrées à la fig. 1, c'est-à-dire lors de la phase d'attaque ou de prise de dent par le cliquet d'avance, ce qui correspond au commencement de l'ouverture de l'ensemble mobile ou au départ du coup. On voit que le ressort additionnel 13 vient prendre appui sur la plage rectiligne 15 pratiquée sur la face inférieure du cliquet d'avance.

La fig. 2 montre les positions des pièces constitutives du limiteur de rafale selon l'invention lorsque la rafale est interrompue. Le ressort additionnel 13 ne prend plus appui sur le cliquet d'avance du fait du dégagement suffisant de ce dernier et de son profil adapté. L'action du ressort additionnel 13 ne gène donc pas l'action du décliqueteur 11, 12 dans la phase d'effacement des cliquets d'avance et de retenue.

La fig. 3 montre un autre mode de réalisation d'un dispositif compteur de coups amélioré selon l'invention. La force complémentaire d'appui du cliquet d'avance 5 sur la roue à rochet 1 pendant la phase d'attaque d'une dent est obtenue par une branche supplémentaire 8a du ressort 8 d'appui du cliquet. Cette branche 8a vient s'appuyer sur une butée 16, par exemple rapportée sur la face inférieure de la boîte de détente, sur une plage utile 16a, de préférence rectiligne, de cette butée, judicieusement déterminée pour limiter l'appui de la branche à la phase de prise de dent par le cliquet d'avance.

La présente invention couvre aussi d'autres variantes de réalisation de moyens aptes à exercer une force complétant la force d'appui du cliquet d'avance contre une dent de la pièce crantée lors de l'engrènement, comme des moyens techniquement équivalents consistant en des cames ou des butées élastiques coopérant avec un profil adapté du cliquet d'avance.

## Revendications

1. Dispositif compteur de coups pour armes à feu automatiques, notamment portatives, dispositif du type comprenant une pièce crantée (1 ), par exemple une roue à rochet, dont l'avance d'une dent est obtenue par un cliquet d'avance (5) entraîné, à l'encontre d'un moyen de rappel, par une pièce (7) mise en mouvement par le recul de l'ensemble mobile, caractérisé en ce qu'il comporte des moyens aptes à exercer une force complétant la force d'appui du cliquet d'avance (5) contre une dent de la pièce crantée (1 ) lors de l'engrènement, afin de parfaire le maintien du cliquet (5) pendant la phase d'attaque de cette dent.

2. Dispositif selon la revendication 1, caractérisé en ce que les moyens pour parfaire le maintien du cliquet (5) contre la dent sont constitués par un ressort additionnel (13) solidaire de la boîte de détente, coopérant avec une face d'appui (15) ménagée sur le cliquet (5).

3. Dispositif selon la revendication 2, caractérisé en ce que la face d'appui (15) du ressort additionnel (13) sur le cliquet (5) est plane.

4. Dispositif selon la revendication 1, dans lequel l'entraînement du cliquet d'avance (5) coopère avec l'action d'un ressort à torsion (8) prenant appui sur la face postérieure de la boîte de détente (4), caractérisé en ce que les moyens pour parfaire le maintien du cliquet (5) contre la dent sont constitués par une branche additionnelle (8a) du ressort (8) prenant appui, lors de la phase d'attaque de la dent par le cliquet (5), sur une butée solidaire de la face inférieure de la boîte de détente (4).

## Patentansprüche

1. SchusszählvorrichtungfürautomatischeGewehre, und besonders Handfeuerwaffen, bestehend aus einem gezahnten Teil (1), z.B. einem Klinkenrad, wobei die Klinkenweiterdrehung durch eine der Rücksperrklinke gegenüberliegende Sperrklinke (5) erreicht wird, welche Sperrklinke durch ein Teil (7) angetrieben wird, das durch den Rücklauf eines beweglichen Aggregats in Bewegung gesetzt wird, dadurch gekennzeichnet, dass dieses mit geeigneten Mitteln ausgerüstet ist, die einen Druck ausüben, der als Zusatzauflagedruck der Sperrklinke (5) gegen einen Zahn des gezahnten Teils (1) während des Radeingriffs wirkt, um die Sperrklinke (5) während der Zahnaufnahme zu versichern.

2. Vorrichtung nach Anspruch 1, dadurch gekennzeichnet, dass die Mittel, um die Sperrklinke (5) gegen den Zahn zu versichern, aus einer Zusatzfeder (13) bestehen, die an Abzugsvorrichtung angebracht ist und mit der Auflagefläche (15) der Sperrklinke (5) mitwirkt.

3. Vorrichtung nach Anspruch 2, dadurch gekennzeichnet, dass die Auflagefläche (15) der Zusatzfeder (13) auf der Sperrklinke (5) flach ist.

4. Vorrichtung nach Anspruch 1, wobei die Weiterdrehung der Sperrklinke (5) mit der auf der Hinterseite der Abzugsvorrichtung (4) aufliegenden Verdrehungsfeder (8) mitwirkend ist, dadurch gekennzeichnet, dass die Mittel, um die Sperrklinke (5) gegen den Zahn zu versichern, aus einem Zusatschenkel (8a) der Verdrehungsfeder (8) bestehen, der während des Zahneingriffs durch die Sperrklinke (5) auf einen an der Unterseite der Abzugsvorrichtung (4) angebrachten Anschlag (16) aufliegt.

## Claims

1. Shot-counting device for automatic fire weapons, notably portable weapons, the device of the type comprising a notched part (1), such as a ratchet-wheel, where the forward movement of a tooth is obtained by a pawl (5), opposite a counter rotation device, and driven by a part (7) set in motion by the rearward movement of the mobile assembly, wherein suitable means exercise a force supplementing the bearing force of the driving pawl (5) against one of the teeth of the toothed part (1) when meshing occurs for improved bearing of the pawl (5) during the meshing stage with the tooth.

2. Device according to claim 1, characterised in that means improving bearing of the pawl (5) against the tooth consist of an additional spring (13) integral with the trigger mechanism, operating in conjunction with the bearing surface (15) located on the pawl (5).

3. Device according to claim 2, wherein the bearing surface (15) of the additional spring (13) on the pawl (5) is flat.

4. Device according to claim 1, wherein the drive of the pawl (5) operates in conjunction with the action of a torsion spring (8) bearing on the rear face of the trigger mechanism (4), wherein means improving bearing of the pawl (5) against the tooth consist of an additional spring arm (8a) bearing, during the meshing stage of the pawl (5), on a stop (16) integral with the lower face of the trigger mechanism (4).
